# EUROPÄISCHE PATENTSCHRIFT

(11) **EP 0 975 511 B1**
(45) Veröffentlichungstag und Bekanntmachung des Hinweises auf die Patenterteilung: **07.01.2004**
(21) Anmeldenummer: 98928212.4
(22) Anmeldetag: 21.04.1998
(51) Int. Cl.: B63B 21/22, G01L 5/04, G08C 19/28

(54) **ANKER-/ANKERKETTEN-ÜBERWACHUNGSVORRICHTUNG**
DEVICE FOR MONITORING THE ANCHOR OR ANCHOR CHAIN
DISPOSITIF DE SURVEILLANCE D'ANCRE OU DE CHAINE D'ANCRE

(30) Priorität: 21.04.1997 DE 19716684
(43) Veröffentlichungstag der Anmeldung: 02.02.2000
(73) Patentinhaber: Deep Blue Technology AG, 5705 Hallwil (CH)
(72) Erfinder: GRUNDER, Fritz, CH-3067 Boll (CH)
(74) Vertreter: Wallinger, Michael, Dr.-Ing.
(86) Internationale Anmeldenummer: PCT/EP1998/002347
(87) Internationale Veröffentlichungsnummer: WO 1998/047758

(56) Entgegenhaltungen:
- EP-A- 0 563 713
- GB-A- 2 265 468
- US-A- 4 831 558
- US-A- 5 392 771
- US-A- 5 602 524

## Beschreibung

Die vorliegende Erfindung betrifft eine Anker- und Ankerketten-Überwachungsvorrichtung für vor Anker liegende Schwimmeinrichtungen, insbesondere Schiffe.

überwachungsvorrichtungen werden in der Schiffahrt üblicherweise eingesetzt, um die an einer Befestigungseinrichtung einer im Hafen oder an einer Boje liegenden Schwimmeinrichtung anliegende Kraft zu bestimmen und gegebenenfalls, falls diese Kraft einen vorbestimmten Wert überschreitet, eine geeignete Maßnahme auszulösen, um zu verhindern, daß die Befestigungseinrichtung reißt und die betreffende Schwimmeinrichtung unkontrolliert im Fahrwasser treibt.

Aus der DE-AS-21 34 104 sind ein Verfahren und eine Vorrichtung zum Überwachen der Trossenkraft in der Festmachetrosse eine Einpunkt-Festmachevorrichtung zum Be- und Entladen eines Schiffes bekannt. Gemäß diesem bekannten Verfahren ist das Schiff über die Festmachetrosse mit seinem Bug so an der Einpunkt-Festmachevorrichtung festgemacht, daß es ungehindert Schwenkbewegungen um die Festmachevorrichtung ausführen kann. In diesem Zustand wird die Trossenkraft in der Festmachetrosse gemessen und in ein Signal umgewandelt, das ein Maß für diese gemessene Trossenkraft ist und welches dann von der Einpunkt-Festmachevorrichtung zum Land oder zum Schiff übermittelt wird. Die Festmachetrosse zwischen dem Schiff und dem Einpunkt-Festmachevorrichtung wird gelöst, sobald das übermittelte Signal anzeigt, daß die Trossenkraft einen vorbestimmten Höchstwert überschreitet.

Die DE-GM-73 16 102 offenbart eine Verankerungseinrichtung für ein schwimmendes Wasserfahrzeug, das durch mehrere Trossen punktverankert schwimmt. Es ist eine Überwachungseinrichtung vorgesehen, die eine Überwachungsstation aufweist, die Signale von mehreren Spannungsmessern zum Erfassen der mechanischen Spannung in den Trossen empfängt und anzeigt. Ein Zwischenteil zwischen einem Trossenbefestigungsteil und einem Befestigungsgrundkörper trägt zu diesem Zweck einen Spannungsmesser.

Aus der DE-OS-2 410 528 ist eine dynamische Verankerung von Schiffen und ähnlichen Schwimmkörpern bekannt. Dabei wird ein mit Antriebsmitteln ausgestattetes und auf der Wasseroberfläche schwimmendes Schiff senkrecht über einen ersten gegebenen Meeresbodenpunkt verankert. Eine mit eigenen dynamischen Ankermitteln ausgestattete Boje wird in einer Entfernung von dem Schiff verankert, wobei die Ankermittel nicht mehr durch entweder auf dem Schiff oder an dem ersten Meeresbodenpunkt befindliche Maschinen und Apparate gestört werden und die Boje auf diese Weise eine feste Position in Bezug auf einen zweiten Meeresbodenpunkt einnehmen kann. Mit Hilfe einer an der Oberfläche befindlichen Meßvorrichtung, die mit einer Kursfeststellungsvorrichtung des Schiffes zusammenwirkt, wird die relative Position des Schiffes in Bezug auf die Boje und in Bezug auf den Kurs festgestellt. Die Positionsabweichungen des Schiffs in Bezug auf den ersten gegebenen Meeresbodenpunkt werden durch Betätigen der Ankermittel durch von der Meßvorrichtung gelieferte Fehlersignale korrigiert.

Weiterhin beschreibt die DE-OS-2 410 528 eine Boje, zu der dynamische Ankermittel sowie Übertragungs- und Reflexionsmittel für elektromagnetische Signale gehören.

Aus der DE-OS-25 02 020 ist ein Verfahren zum Positionieren eines Wasserfahrzeugs bekannt. Bei diesem bekannten Verfahren wird das Schiff stets innerhalb eines Begrenzungskreises gehalten, welcher der größten zulässigen Neigung einer Bohrschlammrückleitung bzw. eines Standrohrs entspricht. Zu diesem Zweck werden eine Verankerungsanordnung und mehrere durch einen Rechner gesteuerte Antriebseinrichtungen mit um senkrechte Achsen drehbare Schaufeln benutzt. Die Antriebseinrichtungen werden durch den Rechner nur dann in Betrieb gesetzt, wenn die resultierende der auf das Schiff wirkenden äußeren Kräfte oder der Neigungswinkel des Steigrohrs einen vorbestimmten Wert überschreitet. Bei Werten der äußeren Kräfte oder des Neigungswinkels des Standrohrs, die unter dem vorbestimmten Wert liegen, wird das Schiff nur mit Hilfe der Verankerungsanordnung innerhalb eines kleinen Kreises gehalten, dessen Radius kleiner ist als der Radius des Begrenzungskreises.

Aus der DE-GM-77 15 093 ist ein Scherbolzen für Haltereinrichtungen, insbesondere in Vertäueinrichtungen für Schiffe, bekannt, der an einer Meßstelle Querschnittsverringerungen aufweist. Belastungssensoren sind in einer Achsbohrung des Scherbolzens angeordnet, deren Hohlraum mit einer sich nach dem Einbringen verfestigenden Vergußmasse ausgefüllt. Die Belastungssensoren bestehen aus Dehnungsmeßstreifen, welche an den Meßstellen paarweise angeordnet sind und mittels Leitungen an einen elektrischen Schaltkreis angeschlossen sind.

Aus der DE-OS-27 48 922 ist ein Tauwerk mit einer Seele, insbesondere zum Vertäuen von Schiffen bekannt. Die Seele ist ein an eine Meldeanlage anschließbares Kabel mit mindestens zwei Kabeladern. Das Tauwerk weist ein gleichzeitig seiner mechanischen Verbindung wie auch einer berührungslosen Schaltung des Kabels dienendes Kupplungsstück auf, wobei die eine Kupplungshälfte am Ende des Tauwerks und die andere Kupplungshälfte im Abstand dazu angebracht ist. Weiterhin ist ein in die beiden Kupplungshälften eingreifendes Arettierungsund Sicherungsorgan vorgesehen. Die am Ende des Tauwerks angebrachte Kupplungshälfte besitzt unter ihrer Stirnfläche einen Reed-Kontakt, an den das Kabel mit seinem Ende angeschlossen ist, und die andere Kupplungshälfte besitzt unter ihrer Stirnfläche einen mit dem Reed-Kontakt zusammenwirkenden Dauermagneten.

Aus der EP-A-0 242 115 sind ein Verfahren und ein System zum Bestimmen einer Position auf einer sich bewegenden Plattform, wie z.B. einem Schiff, unter der Benutzung von Signalen von GPS-Satelliten bekannt. Bei diesem bekannten Verfahren werden direkt von Satelliten empfangene Signale auf der sich bewegenden Plattform mit indirekt unter Zwischenschaltung von Basisstationen von den Satelliten empfangenen Signalen verglichen und so die momentane Position der sich bewegenden Plattform bestimmt.

Die Problematik der mit einem Anker von Schwimmeinrichtungen wird zunächst am Beispiel eines vor Anker liegenden Schiffes beschrieben.

Zum Ankern läßt ein Schiff einen an einer Ankerkette oder - trosse hängenden Anker auf den Gewässerboden, z.B. den Meeresboden, absinken, so daß sowohl der Anker, als auch ein Großteil der Ankerkette/-trosse auf dem Gewässerboden aufliegt. Entscheidend dabei ist, daß die Fixierung des Schiffes in einem bestimmten Bereich nicht durch die Verbindung des Ankers mit dem Gewässerboden, sondern durch das Gewicht des auf dem Gewässerboden aufliegenden Teils der Ankerkette/- trosse bewirkt wird.

Das so vor Anker liegende Schiff kann sich innerhalb eines bestimmten Bereichs um den dem Schiff zugewandten Auflagepunkt der Ankerkette/-trosse auf dem Meeresboden frei bewegen und somit gegenüber externen Kräften, die auf das Schiff einwirken, wie z.B. Strömungskräfte oder Windkräfte, nachgeben. Wenn nun diese äußeren, auf das Schiff einwirkenden Kräfte betragsmäßig zunehmen, kann bei einem bestimmten, von dem Gewicht und der Länge der Ankerkette/-trosse abhängigen Wert ein Zustand erreichtr werden, in den die Ankerkette/- trosse nicht mehr auf dem Gewässerboden aufliegt und über die Ankerkette/-trosse vom Schiff direkt auf den Anker eine Kraft oder Bewegung ausgeübt wird. Das Schiff zieht dann den Anker entweder unkontrolliert hinter sich her oder kann, falls der Anker fest im Gewässerboden verhakt ist, einen Abriß der Ankerkette oder einen Bruch des Ankers bewirken, so daß das Schiff unkontrolliert im Fahrgewässer umhertreibt und möglicherweise auf Grund läuft.

Ein derartiger Zustand ist insbesondere bei auflandigem Wind oder in der Nähe von Riffen, anderer Schiffe oder anderen möglichen Kollisionsstellen im Fahrwasser äußerordentlich gefährlich.

Dementsprechend ist es Aufgabe der vorliegenden Erfindung, eine Ankerketten-, Ankerbewegungs- und Ankerkraft-Überwachungsvorrichtung zu schaffen, welche die Sicherheit einer vor Anker liegenden Schwimmeinrichtung erhöht.

Diese Aufgabe wird erfindungsgemäß durch den Gegenstand des Anspruchs 1 gelöst.

Zu bevorzugende Weiterbildungen sind Gegenstand der Unteransprüche.

Die erfindungsgemäße Vorrichtung weist eine Meßeinrichtung auf. Diese Meßeinrichtung hat wenigstens einen Sensor, der vorzugsweise an der Verbindung zwischen Anker und Kette/Trosse, aber auch an einem sonstigen Teil der Ankerkette/- trosse oder im Anker selbst integriert oder am Anker angebracht sein kann. Es wird darauf hingewiesen, daß die Meßeinrichtung derart aufgebaut sein kann, daß ein Teil der Einrichtung im Bereich des Ankers oder der Ankerkette/-trosse, das heißt unter Wasser und ein anderer Teil der Meßeinrichtung in oder an der Schwimmeinrichtung, respektive dem Schiff angeordnet sein kann. Es ist auch möglich einen Teil der Überwachungseinrichtung unabhängig von der Schwimmeinrichtung und der Ankervorrichtung anzuordnen, wenn beispielsweise von einem Schiff oder vom Land aus die Verankerung einer Schwimmeinrichtung überwacht werden soll.

Entsprechend kann die Alarmeinrichtung auf der Schwimmeinrichtung selbst oder an einer sonstigen Stelle auf einem anderen schwimmenden Körper oder an Land und dergleichen angeordnet sein.

Unter dem Übergangsbereich wird dabei nicht nur die Verbindungsstelle zwischen dem Anker und der Ankerkette/-trosse verstanden, sondern ebenfalls der daran angrenzende Bereich von Anker und Ankerkette/-trosse. Wichtig ist nur, daß die Anker- und Ketten-Überwachungsvorrichtung zumindest teilweise in dem Bereich liegt, der zur stabilen Verankerung ständig am Meeresboden liegen sollte und im wesentlichen keinen größeren Zustandsänderungen ausgeliefert sein sollte.

Gemäß einer bevorzugten Weiterbildung der erfindungsgemäßen Anker- und Ketten-Überwachungsvorrichtung sind mehrere Sensoren über die Ankerkette/trosse verteilt angeordnet, so daß die lokalen Zustände der Ankervorrichtung bestimmt werden können.

Vorzugsweise ist auch mindestens ein Sensor im Anker selbst integriert oder am Anker angeordnet.

Dabei weist der Sensor vorzugsweise ein piezoelektrisches, resistives, kapazitives oder induktives Sensorelement auf.

Gemäß einer bevorzugten Weiterbildung findet die Übertragung zwischen der Meßeinrichtung, bzw. dem Teil der Meßeinrichtung welches im Bereich der Ankerkette/-trosse oder im Bereich des Ankers angeordnet ist und den Teilen der Überwachungsvorrichtung, die über Wasser in der Schwimmeinrichtung etc. sind, auf drahtlosem Wege statt, und zwar durch Ultraschall, durch Infrarotstrahlung, durch elektromagnetische Wellen oder andere geeignete drahtlose Übertragungsverfahren.

Dieses Verfahren hat den wesentlichen Vorteil, daß Beschädigungen einer Kabelverbindung beim Herablassen des Ankers und Wiederheraufziehen ausgeschlossen sind.

Der Nachteil bei dieser Gestaltung ist jedoch, daß bei mehreren nebeneinander vor Anker liegenden Schwimmeinrichtungen Störungen auftreten können, indem nämlich ein Schiff entsprechende Signale einer nicht zu ihm gehörenden Anker- oder Ankerketten-Überwachungsvorrichtung erhält.

Erfindungsgemäß wird deshalb vorgeschlagen, bei der drahtlosen Übertragung einen entsprechenden Identifizierungscode mit zu übertragen, der die übertragende Einrichtung eindeutig identifiziert. Durch die Verwendung eines entsprechend ausgestalteten Identifizierungscodes, beispielsweise einer digitalen Zahl mit einer relativ hohen Anzahl von bits, kann sichergestellt werden, daß zufällig empfangene Signale nicht als Meßergebnisse identifiziert werden und dann zu einer falschen Alarmauslösung führen.

Statt einer Identifizierung durch einen Identifizierungscode oder ein besonderes Identifizierungsmuster ist es auch möglich, den Geräten entsprechende Frequenzen zuzuordnen, damit die Gefahr gegenseitiger Störungen vermindert wird.

Erfindungsgemaß weist die Übertragungseinrichtung eine Steuereinrichtung auf, welche bewirkt, daß die Signale in Intervallen übertragen werden, weist die Übertragungseinrichtung eine Signalgenerierungseinrichtung auf, welche ein Identifikationssignal generiert, das für die individuelle Übertragungseinrichtung charakteristisch ist und diese eindeutig identifiziert, bewirkt die Steuereinrichtung, daß dieses Identifikationssignal zumindest einmal während jedes Übertragungsintervalls übertragen wird, weist die Alarmausgabeeinrichtung einen Speicher auf, in dem ein dem der zugehörigen individuellen Übertragungseinrichtung zugeordnetes Identifikations-Vergleichssignal abgespeichert ist, und weist die Alarmausgabeeinrichtung eine Vergleichseinrichtung auf, welche prüft, ob das von der Übertragungseinrichtung ausgestrahlte Identifiktationssignal mit dem in der Alarmausgabeeinrichtung gespeicherten Identifikations-Vergleichssignal übereinstimmt, und erfolgt eine Weiterleitung bzw. eine Weiterverarbeitung der von der Alarmausgabeeinrichtung aufgenommenen Signale nur, wenn das von der Alarmausgabeeinrichtung empfangene und das in der Alarmausgabeeinrichtung gespeicherte Identifikations-Vergleichssignal identisch sind.

Die erfindungsgemäße Anker- oder Ankerketten-Überwachungsvorrichtung besteht aus einer Übertragungseinrichtung und von einer von dieser getrennten Alarmausgabeeinrichtung. Diese Gestaltung hat den Vorteil, daß die Alarmausgabeeinrichtung, die in der Regel unmittelbar mit der Betätigungseinrichtung, z.B. einem Warnlicht oder einer Sirene, kombiniert ist, im Blickfeld bzw. Hörfeld des sich an Bord des Schiffes oder an Land befindlichen Benutzers angeordnet werden kann.

Die Alarmausgabeeinrichtung kann aber auch in beliebiger Weise vom Benutzer getragen werden. Beispielsweise kann die Alarmausgabeeinrichtung wie eine Armbanduhr unmittelbar am Handgelenk des Benutzers angeordnet sein.

Gemäß einer bevorzugten Ausführungsform geschieht die Übertragung der Daten und des Identifkationssignals digital. Dadurch wird eine größere Zuverlässigkeit der Datenübertragung erreicht, und es ist außerdem möglich, eine hohe Zahl von Identifikationsmustern zu wählen, indem dieses Signal aus einer entsprechend hohen Anzahl einzelner Bits zusammengesetzt wird.

Es ist möglich, daß jedem Übertragungsteil bereits bei der Produktion ein bestimmtes Alarmausgabeteil bzw. umgekehrt zugeordnet wird. Dies hat jedoch den Nachteil, daß, z.B. bei einem Ausfall des Alarmausgabeteils, das zugehörige Übertragungsteil ebenfalls unbrauchbar wird und umgekehrt.

Gemäß einer bevorzugten Weiterbildung der Erfindung wird deshalb vorgeschlagen, die Zuordnung zwischen dem Übertragungsteil und dem Alarmausgabeteil veränderbar zu gestalten.

In diesem Falle wird vorzugsweise vorgesehen, daß das Übertragungsteil und das jeweils damit zu verwendende Alarmausgabeteil in einen Identifikationssignal-Änderungsmodus gebracht werden können, der es dem Alarmausgabeteil ermöglicht, das Identifkationssignal des ihm zugeordneten Übertragungsteils aufzunehmen und abzuspeichern. Dieser Zuordnungs- oder Paarungsmodus hat, gemäß einer bevorzugten Weiterbildung, mehrere Sicherheitsstufen, so daß eine unbeabsichtigte und fehlerhafte Zuordnung von übertragungsteil und Alarmausgabeteil vermieden wird.

Die Möglichkeit der freien Zuordnung von Übertragungsteil und Alarmausgabeteil hat im praktischen Gebrauch erhebliche Vorteile. Fällt der Alarmausgabeteil oder der Übertragungsteil aus, so braucht nur das defekte Gerät, nicht aber beide Geräte ausgetauscht zu werden, und das verbleibende Gerät kann weiterhin verwendet werden.

Die variable Zuordnung hat weiter den Vorteil, daß einem Übertragungsgerät auch zwei Alarmausgabegeräte und umgekehrt zugeordnet werden können. Es ist dann z.B. möglich, daß eine Küstenstation zwei Alarmausgabegeräte verwendet, mit denen sie die Ankerposition zweier Schiffe überwacht.

Schließlich ist es auch denkbar, daß insbesondere für die Alarmausgabeeinrichtung, die mit anderen Funktionen korreliert werden kann, unterschiedliche Gerätemodelle angeboten werden, die der Benutzer verwenden können soll, ohne sich jeweils ein neues Übertragungsteil beschaffen zu müssen.

Ferner wird die Fabrikation der Überwachungsvorrichtung durch die veränderbare Zuordnung wesentlich vereinfacht.

Der Identifkationssignal-Änderungsmodus wird vorzugsweise ausgelöst, indem die Übertragungseinrichtung durch eine manuelle Tätigkeit dazu veranlaßt wird, ein bestimmtes Signal, das Identifikations-Steuersignal, zu übertragen, das dem Alarmausgabegerät anzeigt, daß ein Zuordnungsvorgang stattfinden soll. Um die ungewollte Zuordnung von mehreren Alarmausgabegeräten zu einem Übertragungsgerät zu verhindern, können seitens des Alarmausgabegeräts entsprechende Sicherheitsmaßnahmen vorgesehen werden.

Die eigentliche Zuordnung geschieht, indem mit dem Identifkations-Steuersignal auch das Identifikationssignal des Übertragungsteils ausgestrahlt wird. Das in den Identifikationssignal-Änderungsmodus gebrachte Alarmausgabegerät empfängt dieses Identifikationssignal und speichert es in einem entsprechenden Speicher so lange ab, bis es im Rahmen einer neuen Zuordnung ein anderes Identifikationssignal erhält.

Gemäß einer zu bevorzugenden Weiterbildung der Erfindung ist eine Recheneinrichtung entweder im Übertragungsgerät oder im Alarmausgabegerät installiert. Dadurch kann dem Benutzer der Anker- oder Ankerketten-Überwachungsvorrichtung angezeigt werden, in welchem Zustand jeweils der Anker und die Ankerkette/-trosse ist und darüber hinaus beipielsweise zeitlich oder örtlich entwickelt.

Besonders bevorzugt ist bei einer Verwendung von Funksignalen die Verwendung von Signalen im Langwellenbereich, d.h. die Verwendung von Funksignalen mit einer Frequenz von 5 Hertz bis 100 Kilohertz.

Untersuchungen haben gezeigt, daß zur elektromagnetischen übertragung des Signals im Wasser ein Frequenzbereich zwischen 5 Hertz und 50 Kilohertz besonders geeignet ist, um die gewünschten Signale zu übertragen.

Sowohl das Übertragungs- als auch das Alarmausgabeteil kann mit weiteren Funktionen versehen werden.

Als weitere Funktionen bietet sich die Erfassung der Signale weiterer Sensoren an. Dies kann z. B. eine Einbruch-Meldeeinrichtung sein, die mit mechanischen Sensoren an Türen, Fenstern und Luken versehen ist, oder die einen Bewegungssensor aufweist, der Bewegungen, insbesondere im Inneren des Schiffes erfaßt, einen Krängungssensor, der eine stärkere Neigung des schwimmenden Körpers erfaßt sowie einen Wasser-Einbruchsensor, der anzeigt, wenn der Wasserstand in der Bilge einen vorbestimmten Grenzwert überschritten hat. Weiterhin kann auch ein oder mehr Sensoren vorgesehen sein, die die Haltekraft von Festmacheleinen, mit denen das Schiff im Hafen festgemacht ist, erfassen. Die zentrale Alarmeinrichtung faßt diese Signale zusammen und gibt einen Alarm aus, wenn eine der erfaßten Größen einen kritischen Zustand erreicht. Dies ist normalerweise dann der Fall, wenn ein vorbestimmter Grenzwert der Kraft oder der Bewegung überschritten wird.

Bei der Verwendung von Sensoren für Festmacheleinen kann ein kritischer Zustand auch dann erreicht werden, wenn mehrere Festmacheleinen verwendet werden und keine dieser Leinen ein Kraftsignal aufweist.

Sowohl im Falle einer Alarmeinrichtung, die nur Sensorsignale im Zusammenhang mit dem Anker umfaßt, also auch bei einer zentralen Signaleinrichtung, welche mehrere Sensoren in der vorgenannten Art und Weise erfaßt, kann das Alarmsignal auch drahtlos an ein Empfangsgerät übertragen werden, welches vom Benutzer z. B. an Land mitgeführt wird. Der Benutzer wird dann automatisch über den kritischen Zustand seines Schiffes informiert.

Die drahtlose Übertragung kann auf den für diese Frequenzen freigegebenen Funkbereichen mit den bekannten Techniken zur Funkübertragung stattfinden. Alternativ kann auch vorgesehen sein, daß die zentrale Alarmeinrichtung über ein geeignetes Modem ein tragbares Telefon, z. B. ein Mobiltelefon nach dem GSM-Standard, anwählt.

Bei allen vorstehend genannten drahtlosen Übertragungsverfahren von einer zentralen Alarmeinrichtung zum entfernten Benutzer können Nachrichten auf akustischem Wege oder als alphanumerisches Signal übertragen werden. Im ersten Fall wird beispielsweise nach Zustandekommen einer Verbindung, wie einer Telefonverbindung, in der Alarmeinrichtung gespeicherte Texte akustisch wiedergegeben, z. B. ein Text "Wasser im Schiff" oder auf dem Display des Empfängers angezeigt. Es wird darauf hingewiesen, daß die vorgenannte Zentraleinrichtung auch dann tätig sein kann, wenn keine Ankerketten-Überwachungsvorrichtung aktiv ist, z. B., wenn das Boot nur mit Leinen im Hafen festgemacht ist, oder wenn nur eine Leinen-Überwachungsvorrichtung vorhanden ist.

Die Erfindung stellt weiterhin einen Sensor zur Ankerketten-Überwachung zur Verfügung, welche sich besonders zur Verwendung in der hier beschriebenen Ankerketten-Überwachungsvorrichtung eignet, welche aber auch in Überwachungsvorrichtungen eingesetzt werden kann, welche andere Merkmale haben, als dies im Anspruch 1 beschrieben ist. Dieser Ankerketten-Sensor besteht aus einem im wesentlichen zylindrischen Ring aus einer piezoelektrisch wirkenden Keramik die an beiden Seiten - mit Metallplatten verbunden ist, deren Außendurchmesser dem Außendurchmesser dem piezoelektrischen Rings entspricht.

Die Metallplatten sind wechselseitig derart mit der Ankerkette und/oder dem Anker verbunden, daß eine auf den die Ankerkette und/oder den Anker wirkenden Zugkraft zu einer Zusammendrückung des Ringes führt.

Der Sensor ist insgesamt in einer wasserdichten Vergußmasse aus Kunststoff oder dgl. eingegossen. Ferner ist der Sender ist vorzugsweise an einem der metallischen Scheiben befestigt und befindet sich somit ebenfalls innerhalb des Schutzes dieser Vergußmasse.

Durch eine solche Vorrichtung läßt sich ein sehr starkes Signal erzeugen, wenn eine entsprechende Belastung an der Ankerkette bzw. am Sensor anliegt.

Bei dieser Gestaltung befindet sich die Sendeeinrichtung während des übliche Betriebes in einem Stand-By-Modus, in dem sie nur sehr wenig Strom verbraucht. Sobald eine Belastung auf den Sensor wirksam wird, wird ein Signal vom Piezoring erzeugt und der Sendeeinrichtung zugeleitet. Durch dieses Signal wird die Sendeeinrichtung dann in den eigentlichen erfindungsgemaßen Betriebsmodus versetzt.

Für den Betriebsmodus gibt es bei diesem Ausführungsbeispiel zwei Möglichkeiten.

Bei einer ersten Möglichkeit wird Stand-By-Modus und Betriebsmodus so abgestimmt, daß eine Umschaltung in den Betriebsmodus erst dann erfolgt, wenn das Signal oberhalb eines Steuerwertes liegt, der eine kritische Belastung bedeutet. Bei diesem Ausführungsbeispiel wird also unmittelbar nach dem Umschalten vom Stand-By-Modus in den Betriebsmodus ein Warnsignal ausgegeben. Oder anders ausgedrückt, sobald ein Ruck auf den Anker bzw. die Ankerkette ausgeübt wird, der ein vorbestimmtes Maß übersteigt, wird der Sender eingeschaltet und Alarm ausgelöst.

Bei einer zweiten Ausführungsform einer mit einem solchen Sensor versehenen Überwachungsvorrichtung bewirkt das Überschreiten einer vorbestimmten Kraft auf den Sensor zunächst lediglich, daß die Überwachungsvorrichtung vom Stand-By-Modus in den Betriebsmodus umgeschaltet wird. Anschließend arbeitet das Gerät in einem Betriebsmodus, in dem, wie vorstehend beschrieben, eine Kraftmessung durchgeführt wird und, sobald die Kraft einen vorbestimmten Schwellwert überschreitet, wird der Alarm ausgelöst.

Bevorzugte Ausführungsformen der vorliegenden Erfindung werden nun mit Bezug auf die begleitende Zeichnung beschrieben.

In den Figuren zeigen:
- Figur 1: eine schematische Darstellung der erfindungsgemäßen Anker- oder Ankerketten-Überwachungsvorrichtung;
- Figur 2: eine schematisierte Funktions-Darstellung einer Anker- oder Ankerketten-Überwachungsvorrichtung gemäß der vorliegenden Erfindung;
- Figur 3: eine schematisierte Darstellung der Kodierung des Übertragungssignals des Ausführungsbeispiels gemäß Figur 2;
- Figur 4: eine schematisierte Darstellung des Aufbaus des Übertragungssignals im Normalbetrieb des Ausführungsbeispiels gemäß Figur 2;
- Figur 5: eine schematisierte Darstellung des Aufbaus des Übertragungssignals im Identifikationsänderung-Modus des Ausführungsbeispiels gemäß Figur 2; und
- Figur 6: eine schematisierte Darstellung des Alarmausgabeteils des Ausführungsbeispiels gemäß Figur 2
- Figur 7: Schaltplan einer erfindungsgemäßen Anker- und Ankerketten-Überwachungsvorrichtung.
- Figur 8: eine teilweise geschnittene Prinzipdarstellung eines Ausführungsbeispiels eines Sensors für die Erfassung der im Anker bzw. der Ankerkette wirkenden Kraft.

In den Figuren bezeichnen gleiche Bezugszeichen gleiche oder entsprechende Bestandteile.

Die im folgenden erläuterten Ausführungsformen der erfindungsgemäßen Anker- oder Ankerketten-Überwachungsvorrichtung sind dafür vorgesehen, in Verbindung mit einer Ankerkette/trosse und einem Anker für ein Schiff verwendet zu werden.

Sie können jedoch gegebenenfalls mit entsprechenden Modifikationen ebenfalls für Ankerketten von Bohrinseln, Schwimmdocks usw. Verwendung finden.

Figur 1 zeigt eine schematisierte Darstellung der erfindungsgemäßen Anker- oder Ankerketten-Überwachungsvorrichtung.

In Figur 1 bezeichnet Bezugszeichen 1 ein Schiff, das sich in einem Fahrwasser 2 befindet. Das Schiff 1 weist eine Ankerkette oder -trosse 3 auf, die einerseits von einer nicht gezeigten Ankerkettenwinde vom Schiff ablaßbar ist, und an der andererseits ein Anker 4 befestigt ist. Im gezeigten Zustand ist die Ankerkette/-trosse 3 vollständig von der nicht gezeigten Ankerwinde abgewickelt und liegt zusammen mit dem Anker 4 teilweise auf dem Gewässergrund 5 auf.

Erfindungsgemäß ist nun eine Anker- oder Ankerketten-Überwachungsvorrichtung vorgesehen, welche z. B. aus einem im Übergangsbereich zwischen dem Anker 4 und der Ankerkette/trosse 3 befindlichen Teil 6 und einem an Bord des Schiffes befindlichen Teil 8, 9 besteht.

Es sei bemerkt, daß sich der Teil 8, 9 auch in einer Küstenstation befinden könnte.

Der im Übergangsbereich zwischen dem Anker 4 und der Ankerkette/-trosse 3 befindliche Teil 6 weist eine Meßeinrichtung auf, welche die Zustandsänderungen zwischen dem Anker 4 und der Ankerkette/-trosse 3 mittels eines oder mehrerer Sensoren erfaßt und ein für die Kraft oder Bewegung repräsentatives elektrisches Signal ausgibt.

Weiterhin ist in dem Teil 6 in Verbindung mit der Meßeinrichtung eine Übertragungseinrichtung vorgesehen, welche das von der Meßeinrichtung ausgegebene Signal aufnimmt, und ein diesem entsprechendes Übertragungssignal, z.B. ein Funksignal, das in Figur 1 mit 7 bezeichnet ist, überträgt.

Das an Bord des Schiffes 1 befindliche Teil 8, 9 umfaßt eine Alarmausgabeeinrichtung 9, die im gezeigten Beispiel mit einer Antenne 8 versehen ist, welche das von der Übertragungseinrichtung ausgestrahlte Übertragungssignal empfängt. Weiterhin ist an Bord des Schiffes eine nicht gezeigte Bedienungs-/Anzeigeeinrichtung vorgesehen, die mit der Alarmausgabeeinrichtung 9 verbunden ist und Daten als Zahlen oder Symbole anzeigt, die zumindest zum Teil von dem von der Empfangeinrichtung 9 empfangenen Übertragungssignal 7 abgeleitet sind, wobei die Daten beispielsweise den zeitlichen oder örtlichen Zusand der Sensoren oder des Sensors angeben.

Im weiteren wird der Betrieb der so aufgebauten erfindungsgemäßen Anker- oder Ankerketten-Überwachungsvorrichtung näher erläutert.

Die Übertragungseinrichtung weist eine Steuereinrichtung auf, welche bewirkt, daß die Übertragungssignale in Intervallen übertragen werden. Weiterhin ist in der Übertragungseinrichtung in der Signalgenerierungseinrichtung vorgesehen, welche ein Identifikationssignal generiert, das für die individuelle Übertragungseinrichtung charakteristisch ist und diese eindeutig identifiziert, wobei die Steuereinrichtung bewirkt, daß dieses Identifkationssignal zumindest einmal innerhalb jedes Übertragungsintervalls übertragen wird.

Entsprechend ist in der Alarmausgabeeinrichtung 9 ein Speicher vorgesehen in dem ein dem der zugehörigen individuellen Übertragungseinrichtung zugeordnetes Identifikations-Vergleichssignal abgespeichert ist. Die Alarmausgabeeinrichtung weist eine Vergleichseinrichtung auf, welche prüft, ob das von der Übertragungseinrichtung ausgestrahlte Identifikationssignal mit dem in der Alarmausgabeeinrichtung gespeicherte Identifikations-Vergleichssignal übereinstimmt und veranlaßt eine Weiterleitung bzw. eine Weiterverarbeitung der zur Alarmausgabeeinrichtung aufgenommenen Signale nur dann, wenn das von der Alarmausgabeeinrichtung empfangene und das in der Alarmausgabeeinrichtung gespeicherte Identifikations-Vergleichssignal identisch sind.

Somit kann eine eindeutige Zuordnung der an Bord des Schiffes 1 oder anhand empfangenen Signale zur im Übergangsbereich zwischen dem Anker 4 und der Ankerkette/-trosse 3 befindlichen Übertragungseinrichtung vorgenommen werden.

Steigt nun die im Bereich des Teils 6 herrschende Kraft oder Bewegung zwischen dem Anker 4 und der Ankerkette/-trosse 3, so wird im Teil 8, 9, der sich vorzugsweise an Bord des Schiffes befindet, ein Alarmsignal ausgelöst, welches anzeigt, daß das Schiff in Begriff ist, in einen unkontrollierten Zustand zu geraten, so daß von der Besatzung entsprechende Gegenmaßnahmen eingeleitet werden können.

Vorzugsweise wird die Alarmeinrichtung so eingestellt, daß ein Signal dann ausgelöst wird, wenn ein vorbestimmter Kraftwert oder Bewegungswert überschritten wird, wobei dieser Schwellwert von der Gestaltung des Ankers, der Anordnung des Meßsensors oder Meßsensoren oder am Anker, im Bereich zwischen Anker und Ankerkette oder der Ankerkette selbst abhängt und von weiteren Dingen, wie der Größe des Schiffes etc..

Um zu vermeiden, daß bei einem Ausfall der Einrichtung die Übertragung eines Alarmsignales unbemerkt unterbleibt, wird die Einrichtung vorzugsweise in regelmäßigen Intervallen überprüft und ein Warnsignal ausgegeben, wenn die Verbindung zwischen Alarmeinrichtung und Meßeinrichtung bzw. Meßsensoren unterbleibt.

Dieses Alarmsignal kann ein akustisches oder optisches Alarmsignal sein und automatisch entsprechende Gegenmaßnahmen, wie z.B. Starten der Motoren oder automatische Kursaufnahme, einleiten.

Es sei bemerkt, daß die örtliche Lage des zwischen Anker 4 oder am Anker und Ankerkette/-trosse 3 befindlichen Teils 6 der erfindungsgemäßen Anker-/Ankerketten-Überwachungsvorrichtung mit der Meßeinrichtung nicht auf den genauen Übergangspunkt zwischen Anker 4 und Ankerkette/-trosse festgelegt ist. Vielmehr kann die Lage des Teils an einem vorbestimmten Ort sein, an dem eine vorbestimmte Kraft oder Bewegung nicht überschritten werden soll, oder es können sogar mehrere, über die Lage der Ankerkette/-trosse 3 verteilte entsprechende Teile 6 vorgesehen sein, um zu ermöglichen, die auf die Ankerkette/-trosse 3 und den Anker 4 wirkenden Kräfte/Bewegungen ortsaufgelöst an den Teil 8, 9 zu übertragen.

Figur 2 zeigt eine schematisierte Darstellung der Anker-/Ankerketten-Überwachungsvorrichtung, die insgesamt mit 10 bezeichnet ist und die ein Übertragungsteil 12, das die Übertragungseinrichtung beinhaltet, und ein Alarmausgabeteil 13, das die Alarmausgabeeinrichtung beinhaltet, aufweist.

Das Übertragungsteil 12 und ein im Übergangsbereich zwischen Anker 4 und Ankerkette/-trosse 3 angeordneter Sensor 17 sind unter Wasser angeordnet, wobei der Sensor 17 die zwischen dem Anker 4 und der Ankerkette 3 wirkende Kraft oder Bewegung mißt.

Der Sensor kann ein beliebiger Sensor sein, wie z.B. ein piezoelektrischer, ein resistiver, ein kapazitiver, ein induktiver o.ä. Sensor.

Das Alarmausgabeteil 13 wird an Bord des Schiffes in räumlichem Abstand zum Übertragungsteil 12 vorgesehen und ist mit einer Anzeigeeinrichtung 14 gekoppelt, die üblicherweise unmittelbar in das Gehäuse des Alarmausgabeteils 13 oder Bedienungsteil integriert ist.

Figur 3 zeigt eine schematisierte Darstellung des Übertragungsteils des Ausführungsbeispiels gemäß Figur 2.

Das in Figur 3 schematisch dargestellte Übertragungsteil 12 weist ein aus nicht magnetischem Material, vorzugsweise Kunststoff, bestehendes Gehäuse 110 auf, in dem die elektrischen und elektronischen Elemente des Übertragungsteils 12 aufgenommen sind. Das Innere des Gehäuses 110 des Übertragungsteils 12 ist vollständig mit elektrisch nicht leitendem Öl, Silikon oder dergleichen gefüllt. Der Bereich des Gehäuses 110a in dem ein Sensor 17 oder mehrere angeordnet sind, ist so gestaltet, daß er bei Gebrauch der am Anker 4 oder Ankerkette/-trosse 3 wirkenden Kraft ausgesetzt ist. Der übrige Teil des Gehäuses 110 ist ebenfalls abgedichtet, um ein Eindringen von Wasser zu vermeiden.

Im Gehäuse 110 ist ferner eine Batterie 113 oder eine andere Energieversorgung untergebracht, die das Übertragungsteil 12 mit elektrischer Energie versorgt und somit ebenfalls den Druck im Gehäuse 10 ausgesetzt ist.

Der Aufbau der elektrischen Komponenten des Übertragungsteils 12 wird nachstehend detailliert unter Bezugnahme auf Figur 3 beschrieben.

Der Sender 26 besteht z. B. aus einem Ferritkern, der mit Kupferdraht umwickelt ist. Als besonders günstig hat sich eine Induktivität des Übertragungsspule im Bereich von 10 und 50 mH erwiesen.

Der Zeitabstand zwischen der Zustandsmessung und dem Übertragen des Signals ist nicht konstant, sondern wird durch den Mikroprozessor nach einem Rechenverfahren innerhalb eines vorgegebenen Zeitbereichs variiert. Die Übertragung des Signals erfolgt aber immer vor der Aufnahme des nächsten Meßwerts. Diese Zeitvariation bringt den Vorteil, daß bei zwei gleichzeitig in geringem Abstand betriebenem Anker- oder Ankerketten-Überwachungsvorrichtungen, die verschiedene Ankeroder Ankerketten überwachen, eine Kollision von übertragenen Signalwerten nur zufällig erfolgen kann. Wäre der Zeitabstand zwischen Meßirtervall und Übertragungsintervall immer gleich, könnte die ungünstige Konstellation entstehen, daß die von zwei Übertragungsteilen ausgestrahlten Werte längere Zeit miteinander kollidieren.

Die Signalübertragung von der Übertragungseinrichtung 12 zur Alarmausgabeeinrichtung 13 erfolgt z. B. mittels einer elektromagnetischen Funkwellc konstanter Frequenz. Zur Steuerung der Übertragungsfrequenz dient der quartzgesteuerte Zeitgeber 21. Da die Frequenz des Schwingquartzes 32.768 Hz beträgt, wird der Aufbau des Übertragungsteils vereinfacht, wenn eine Frequenz verwendet wird, die aus dieser Frequenz mit dem Teiler 2ⁿ abgeleitet wird. Damit sind die Frequenzen 32.768 (n=0), 16.384 (n=1), 8.192 (n=2) und 4.096 (n=3) besonders bevorzugt. Versuche haben ergeben, daß eine besonders gute Datenübertragung unter Wasser durch die Verwendung einer Trägerfrequenz von 8.192 Hz erzielt wird.

Im Interesse einer störunanfälligen Datenübertragung werden die zu übertragenden Datensignale im Übertragungsteils 12 digital kodiert. Um die digitalen Werte zu übertragen, gibt es im Stand der Technik verschiedene Verfahren, bei denen die Frequenz, die Amplitude oder die Phasenlage des Trägersignals verändert werden.

Ein bekanntes Verfahren, das auch für die Anker- oder Ankerketten-Oberwachungsvorrichtungen der gezeigten Art angewendet werden könnte, ist die Frequenzänderung des Übertragungssignals mit dem sogenannten "frequency shift keying". Bei diesem Verfahren werden den Bitinformationsinhalten 0 und 1 unterschiedliche Frequenzen zugeordnet. Damit müssen jedoch zwei Frequenzen übertragen werden, was den übertragungs- und empfängerseitigen Aufwand erhöht.

Als beste Möglichkeit der Übertragung hat sich die Beeinflussung der Phasenlage mit dem sogenannten "phase shift keying" (PSK) erwiesen, wobei beim vorliegenden Ausführungsbeispiel noch eine besondere Variante des PSK-Verfahrens verwendet wird, nämlich das "differential phase shift keying" (DPSK).

Bei diesem Verfahren erfährt das Übertragungssignal einen Phasensprung, wenn eine 1 ermittelt wird; soll eine 0 übertragen werden, bleibt das Übertragungssignal unverändert. Da bei dieser Methode das erste Bit des übermittelten Bitmusters eine Unsicherheit enthält, darf es nicht als Informationsträger dienen.

Ein Beispiel dieser digitalen Verschlüsselung ist in Figur 5 dargestellt. Dabei ist im Diagramm 60 über einer Zeitachse 61 und einer Zahlenachse 62 ein Bitmuster, bestehend aus den Bits 011010011..., dargestellt.

Im Diagramm 64 ist über der gleich skalierten Zeitachse 65 und der Spannungsachse 66 ein Spannungssignal 67 aufgetragen, welches eine gleichbleibende Frequenz aufweist, dem aber durch die vorgeschriebene DPSK-Modulation das Bitmuster als Phasenänderung aufgeprägt ist.

Innerhalb jedes Übertragungsintervalls wird eine Signalfolge übertragen, die, wie es in Figur 6 gezeigt ist, aus einer Präambel, dem Identifikationssignal, einem Datenblock und einer Postambel aufgebaut ist. Die Präambel dient dazu, der Alarmausgabeeinrichtung die Synchronisation auf das übertragene Signal zu ermöglichen. Der Identifikationskode enthält die übertragerspezifische Identifizierung. An den Identifkationskodes ist sich der eigentliche zu übertragende Datenblock an. Der Datenblock enthält in jedem Fall den gemessenen Kraftwert, kann aber bei einer bevorzugten Ausführungsform auch noch weitere Sensorwerte erhalten, die über entsprechende weitere (nicht gezeigte Sensoren) erfaßt werden. Selbstverständlich können auch noch weitere Daten übertragen werden, wenn dies im spezifischen Anwendungsfall von Interesse ist. Daran schließt sich die Postambel an, die u.a. zur Fehlererkennung und -korrektur dient.

Beim dargestellten Ausführungsbeispiel umfaßt das Synchronisationsintervall 16 Bit, der Identifikationskode 24 Bit, der Datenblock 32 Bit und die Postambel 4 Bit. Jedes Signal ist also 76 Bit lang.

Versuche haben gezeigt, daß es für die verwendete DPSK günstig ist, pro Bit insgesamt 8 Perioden der Trägerfrequenz mit 8.196 Hz auszustrahlen. Dadurch ergibt sich eine Zeitdauer der Ausstrahlung von insgesamt 0,976 ms/Bit oder eine gesamte Signaldauer von ca. 74 ms.

Mit Bezug auf Figur 7 wird nun der Aufbau des Alarmausgabeteils 13 beschrieben. Das Alarmausgabeteil 13 ist, getrennt vom Obertragungsteil 12, in einem Kunststoffgehäuse 70 mit einer Stromversorgung untergebracht und weist keine Verbindung mechanischer Art oder mittels elektrischer Leitungen mit dem Übertragungsteil 12 auf.

Um das Gerät in Betrieb setzen zu können und um im Paarungsmodus die Zuordnung zu bestätigen, sind Schalter 73 im Gehäuse eingelassen, die vom Benutzer betätigt werden.

Das Alarmausgabeteil 13 weist eine oder zwei Ferritantennen oder andere Senderempfänger 80 auf, wie schematisch in der Figur 8 dargestellt ist. Das empfangene Signal wird zunächst einer Signalverarbeitungs- und Verstärkungsstufe 81 zugeführt, an die sich eine Digitalisierstufe 82 anschließt. Beide Bauteile entsprechen üblicher Bauart.

Das digitale Signal wird einem Vergleicher 83 zugeführt. Dieser Vergleicher 83 stellt fest, ob das empfangene und aufbereitete Signal das Identifikationssignal oder das Identifkationssteuersignal enthält. Ist dies der Fall, wird das Signal einem Mikroprozessor 85 zugeführt, der, gesteuert über ein in einem Speicher 86 abgelegtes Programm die weitere Verarbeitung übernimmt.

Die Verwendung der vorgeschalteten Vergleichsstufe 83 hat den Vorteil, daß der Mikroprozessor 85 nur dann mit dem Signal beaufschlagt wird, wenn feststeht, daß die individuelle Alarmausgabeeinrichtung angesprochen ist.

Die Zeitsteuerung des Alarmausgabeteils erfolgt über einen Zeitgeber 84.

Die aus dem empfangenen Signal ausgewerteten Daten sowie gegebenenfalls weitere Daten werden im Display 87 dem Benutzer angezeigt. Das Display 87 ist dazu hinter einem durchsichtigen Bereich in der Wand des Gehäuses 70 des Alarmausgabeteils 12 angeordnet. Auf dem Display 87 ist die am Anker oder zwischen dem Anker 4 und der Ankerkette/-trosse 3 herrschende Kraft oder Bewegung sowie vorzugsweise der zeitliche und/oder örtliche Entwicklungsverlauf dieses Zustandes angezeigt.

Die jeweiligen Daten werden im Display 87 solange angezeigt, bis nach einer erneuten Messung und der Übertragung der Wert neuer Daten ermittelt sind.

Die Alarmausgabeeinrichtung weist ferner eine nur schematisch dargestellte Schalteinrichtung 88 mit den bereits erwähnten Schaltern 73 auf. Die Schalter 73 können auch in größerem Abstand zueinander oder auch in verschiedenen Seiten des Gehäuses 70 angeordnet sein.

Nachfolgend wird nun beschrieben, wie die Zuordnung oder die Paarung von Übertragungsteil 12 und Alarmausgabeteil 13 innerhalb des Identifkationsänderungs-Modus vorgenommen wird.

Wie bereits dargelegt, wird jedem Übertragungsteil bei der Herstellung ein Identifikationssignal fest zugeordnet, das immer nur einmal vergeben wird. Beim vorstehenden Ausführungsbeispiel wird dabei ein 24-Bit-Signal- vewendet, woraus sich insgesamt 16,7 Millionen verschiedene Identifikationsmöglichkeiten ergeben. Durch diese hohe Zahl ist sichergestellt, daß so gut wie niemals zwei Übertragungsteile mit gleichem Signal existieren.

Das Identifikationssignal des Übertragungsteils 12 wird in einem Festwertspeicherbereich des Speichers 23 des Übertragungsteils 12 abgelegt. Es ist auch möglich, daß Identifikationssignal in einem RAM-Speicherbereich abzulegen, in diesem Fall muß aber das Signal z.B. durch die gleichzeitige Verwendung als Herstellernummer im Gerät anderweitig fixiert sein, damit das Signal z. B. beim Batteriewechsel wieder korrekt eingelegt werden kann.

Der Identifikationsänderungs-Modus wird z.B. gestartet, wenn das Übertragungsteil 12 nach einem Batteriewechsel erneut in Betrieb genommen wird. Das Übertragungsteil 12 geht dann in den Identifkationsänderungs-Modus über, und überträgt, wie in Figur 6 dargestellt, ein Signal, welches aus einer Präambel, einem Identifikationssteuersignal, dem eigentlichen Identifikationssignal und einer Postambel besteht. Bei dem Ausführungsbeispiel betragen die Präambel 16 Bit, die Postambel 4 Bit und das Identifikationssteuersignal und das Identifikationssignal jeweils 24 Bit.

Das Identifikationssteuersignal wird von allen Alarmausgabeteilen der entsprechenden Baureihen verstanden. Sobald ein Alarmausgabeteil 13 dieses Signal empfängt, wird es über den Mikroprozessor über den Identifikationsänderungs-Modus umgeschaltet. Der Prozessor fragt dann über das Display 87 an, ob das Identifikationssignal des Übertragungsteils vernommen werden soll. Wird dies vom Benutzer über die Schalteinrichtung 88 mittels der Schalter 73 bestätigt, wird das Identifikationssignal des Übertragungsteils 12 übernommen und im Speicher 86 als Identifikations-Vergleichssignal abgespeichert.

Um eine versehentliche Zuordnung von Geräten zu vermeiden, weist der Identifikationsänderung-Modus beim Ausführungsbeispiel mehrere Sicherheitsstufen auf.

Eine erste Sicherheitsstufe wird vom Alarmausgabeteil 13 mit der entsprechenden Einrichtung eine Energiemessung des Identifikationsänderung-Modus empfangenen Signals durchgeführt. Das Programm des empfangenen Teils ist also so gestaltet, daß immer dann, wenn das Identifikations-Steuersignal empfangen wird, eine Energiemessung des Gesamtsignals durchgeführt wird. Nur wenn die Übertragungsenergie einen bestimmten Grenzwert überschreitet, ist eine Zuordnung möglich.

Die Übertragung der Energie vom Übertragungsteil zum Alarmausgabeteil hängt, wie bekannt, vom Abstand und in erheblichem Maße auch von der jeweiligen Ausrichtung der beiden Antennen oder Geber und Aufnehmer zuneinander ab. Nur wenn die Geräte räumlich und winkelmäßig in bestimmter Weise zueinander angeordnet sind, wird die vom Alarmausgabeteil 13 aufgenomene Energie maximal hoch. Der Grenzwerte für die Energiemessung wird deshalb so gewählt, daß eine Zuordnung nur stattfinden kann, wenn Übertragungs- und Alarmausgabeteil 12, 13 in einem vorgegebenen Abstand einander zugeordnet sind und zudem eine vorgegebene winkelmäßige Ausrichtung zueinander aufweisen. Um die winkelmäßige Zuordnung zu erleichtern, wählen die Antennen oder Geber und Aufnehmer von Übertragungsteil 12 umd Alarmausgabeteil 13 vorzugsweise so am jeweiligen Gehäuse angeordnet, daß sie die maximale Energie bei einer parallelen oder T-förmigen Anordnung der Geräte zueinander ergibt. Um auch hier Zufälligkeiten auszuschließen, wird das Übertragen des Identifikations-Steuersignals mehrfach wiederholt, und nur dann von einer ausreichenden Signalenergie ausgegangen, wenn der gemessene Wert bei einem bestimmten prozentualen Anteil der Übertragungen über dem Grenzwert liegt.

Schließlich muß der Benutzer noch, und dies stellt die nächste Sicherheitstufe dar, die Schalteinrichtung 88 betätigen, um die Identifikationsänderung zu bestätigen. Dazu müssen beispielsweise die drei Schalter 73 in einer Weise verwendet werden, daß beim Identifikationsänderungs-Modus nur zwei betätigt sein dürfen.

Eine Zuordnung findet nur dann statt, wenn alle Sicherheitsstufen eingehalten werden.

Mit Bezug auf die Fig. 8 wird nun ein Ausführungsbeispiel einer Sensoreinrichtung zur Messung der in der Ankerkette wirkenden Kraft beschrieben, wobei ein solcher Sensor im übrigen auch an anderen Stellen, also z. B. in einer Festmacheleine oder zwischen einer Festmacheleine und dem entsprechenden Verbindungsteil, wie z. B. einem Poller, am Schiff oder dgl. angeordnet sein kann.

Die insgesamt mit 200 bezeichnete Sensoreinrichtung ist zwischen dem ersten Teil einer Ankerkette 201 und dem zweiten Teil einer Ankerkette 202 angeordnet, wobei der zweite Teil der Ankerkette 202 mit dem Anker 203 verbunden ist.

An beiden Kettenteilen 201, 202 ist jeweils ein zylindrischer Schaft 205a, 205b vorgesehen, der ein Teil der Sensoreinrichtung ist.

Der Sensor selbst ist ein zylindrischer Ring 208 aus piezoelektrischem Material. Auf diesem Ring liegt jeweils eine aus Metall bestehende zylindrische Scheibe 210b und 210a auf.

Die zylindrische Scheibe 210b ist über eine Schweißnaht 211b mit dem Kettenteil 205b verbunden und ist durch eine Bohrung 212a in der zylindrischen Scheibe 210a geführt.

Entsprechend ist das Kettenteil 205a über eine Schweißnaht 211a mit dem zylindrischen Ring 210a verbunden und durch eine Bohrung 212b geführt.

Der gesamte Sensor ist in eine elastische Masse 215 eingegossen, die aus einem elektrisch nicht leitenden Kuststoff, aus einem teer- oder asphaltartigen Material oder dgl. besteht.

An dem Ring 210a ist das Sendeteil 220 angeordnet, welches im wesentlichen den Sendeteil, wie es in bezug auf die Fig. 3 erläutert wurde, entspricht.

Die Funktion dieser Sensoreinrichtung ist wie folgt:

Wenn eine Zugkraft auf die zylindrischen Schäfte 205a, 205b wirkt, wird zwischen den Metallplatten 210a und 210b eine Druckbelastung wirksam, die den Sensor 208 komprimiert. Aufgrund der piezoelektrischen Eigenschaften des Sensors 208 wird dadurch ein elektrisches Signal ausgegeben, das von der Sendeeinrichtung 220 aufgenommen wird. Das Signal wird in der Sendeeinrichtung 220 verarbeitet und führt dazu, daß dieses vom Stand-By-Modus in den Betriebsmodus umgeschaltet wird.

Je nach Gestaltung der Sendeeinrichtung wird unmittelbar beim Umschalten vom Stand-By-Modus in den Betriebsmodus ein Alarmsignal ausgelöst, oder es werden zunächst weitere Messungen vorgenommen und nur dann ein Alarmsignal ausgegeben, wenn der gemessene Kraftwert einen vorbestimmten übersteigt.

## Patentansprüche

1. Anker- oder Ankerketten-Überwachungsvorrichtung für vor Anker liegende Schwimmeinrichtungen, insbesondere Schiffe, mit:
einer Meßeinrichtung zum Messen der Zustände (Kraft und/oder Bewegung), die an mindestens einem Ort der Ankerkette/trosse (3) oder des Ankers (4) zwischen der Ankerkette /-trosse (3) und dem Schiff (1) oder dem Anker (4) und dem Schiff (1) auftritt, und welche den Zustand bzw. die Zustände (Kraft und/oder Bewegung) mit mindestens einem Sensor (17) erfaßt und ein den Zustand bzw. die Zustände kennzeichnendes elektrisches Signal ausgibt;
einer Übertragungseinrichtung (12), welche das von der Meßeinrichtung ausgegebene Kraftsignal aufnimmt und ein diesem entsprechendes Signal überträgt; und
- einer Alarmausgabe- und Bedienungs-Einrichtung (13) ,
**dadurch gekennzeichnet, daß**
- die Übertragungseinrichtung (12) eine Steuereinrichtung aufweist, welche bewirkt, daß die Signale in Intervallen übertragen werden,
- die Übertragungseinrichtung (12) eine Signalgenerierungseinrichtung (22) aufweist, welche ein Identifikationssignal generiert, das für die individuelle Übertragungseinrichtung (12) charakteristisch ist und diese eindeutig identifiziert,
- die Steuereinrichtung (21) bewirkt, daß dieses Identifikationssignal zumindest einmal in jedem Übertragungsintervall übertragen wird,
- die Alarmausgabeeinrichtung (13) einen Speicher (86) aufweist, in dem ein der dazugehörigen individuellen Übertragungseinrichtung zugeordnetes Identifikationsvergleichssignal abgespeichert ist,
- die Alarmausgabeeinrichtung (13) eine Vergleichseinrichtung (83) aufweist, welche prüft, ob das von der Übertragungseinrichtung (12) ausgestrahlte Identifikationssignal mit dem in der Alarmausgabeeinrichtung (13) gespeicherten Identifikations-Vergleichssignal übereinstimmt,
- eine Weiterleitung bzw. eine Weiterverarbeitung der von der Alarmausgabeeinrichtung aufgenommenen Signale nur dann erfolgt, wenn das von der Alarmausgabeeinrichtung (13) empfangene und das von der Alarmausgabeeinrichtung (13) gespeicherte Identifikations-Vergleichssignal identisch sind,
- die Alarmausgabe- und Bedienungs-Einrichtung (13) das von der Übertragungseinrichtung (12) ausgegebene Signal empfängt und einen Alarm ausgibt, wenn der (die) gemessene(n) Zustände einen vorbestimmten Grenzwert übersteigen, und
- der Zeitabstand zwischen der Zustandsmessung und dem Übertragen des Signals nicht konstant ist.

2. Anker- oder Ankerketten-Überwachungsvorrichtung nach Anspruch 1,
**dadurch gekennzeichnet, daß** die Alarmausgabeeinrichtung (13) eine Anzeigeeinrichtung (14) zum Anzeigen des oder der gemessenen Kraftwerte aufweist.

3. Anker- oder Ankerketten-Überwachungsvorrichtung nach Anspruch 1 oder 2,
**dadurch gekennzeichnet, daß** der Sensor (17) im Übergangsbereich zwischen Anker (4).und Ankerkette/-trosse (3) angeordnet ist.

4. Anker- oder Ankerketten-Überwachungsvorrichtung nach Anspruch 1 oder 2,
**dadurch gekennzeichnet, daß** mehrere Sensoren (17) über die Kette oder Trosse verteilt angeordnet sind.

5. Anker- oder Ankerketten-Überwachungsvorrichtung nach einem der vorhergehenden Ansprüche,
**dadurch gekennzeichnet, daß** mindestens ein Sensor (17) im Anker integriert ist.

6. Anker- oder Ankerketten-Überwachungsvorrichtung nach einem der vorhergehenden Ansprüche,
**dadurch gekennzeichnet, daß** der Sensor (17) ein piezoelektrisches Sensorelement aufweist.

7. Anker- oder Ankerketten-Überwachungsvorrichtung nach einem der vorhergehenden Ansprüche,
**dadurch gekennzeichnet, daß** der Sensor (17) ein resistives Sensorelement aufweist.

8. Anker- oder Ankerketten-Überwachungsvorrichtung nach einem der vorhergehenden Ansprüche,
**dadurch gekennzeichnet, daß** der Sensor (17) ein, kapazitives Sensorelement äufweist.

9. Anker- oder Ankerketten-Überwachungsvorrichtung nach einem der vorhergehenden Ansprüche,
**dadurch gekennzeichnet, daß** der Sensor (17) ein induktives Sensorelement aufweist.

10. Anker- oder Ankerketten-Überwachungsvorrichtung nach einem der vorhergehenden Ansprüche,
**dadurch gekennzeichnet, daß** bei wenigstens einem der Übertragungswege zwischen Sensor (17), Meßeinrichtung und Alarmmeßeinrichtung (13) eine drahtlose Datenübertragung verwendet wird.

11. Anker- oder Ankerketten-Überwachungsvorrichtung nach einem der vorhergehenden Ansprüche,
**dadurch gekennzeichnet, daß** eine Umwandlungseinrichtung (20) vorgesehen ist, die die von der Übertragungseinrichtung (12) zu übertragenden Signale digital kodiert.

12. Anker- oder Ankerketten-Überwachungsvorrichtung nach einem der vorhergehenden Ansprüche,
**dadurch gekennzeichnet, daß** zumindest die Steuereinrichtung (21) und die Signalgenerierungseinrichtung der Übertragungseinrichtung in einer ersten Mikroprozessor-Einrichtung (22) zusammengefaßt sind, welche durch ein in einem Speicher (23) gespeichertes Programm gesteuert ist.

13. Anker- oder Ankerketten-Überwachungsvorrichtung nach einem der vorhergehenden Ansprüche,
**dadurch gekennzeichnet, daß** die Alarmausgabeeinrichtung eine Mikroprozessor-Einheit (85) aufweist, welche_ durch ein Programm gesteuert ist, welches in dem in der Alarmausgabeeinrichtung (13) angeordneten Speicher (86) abgespeichert ist.

14. Anker- oder Ankerketten-Überwachungsvorrichtung nach einem der vorhergehenden Ansprüche,
**dadurch gekennzeichnet, daß** das Identifikationssignal in der Übertragungseinrichtung (12) als digitale Zahlenfolge mit n-Bits abgespeichert ist, und daß das Identifikations-Vergleichssignal im Empfänger ebenfalls als digitale Zahlenfolge mit n-Bits abgespeichert ist.

15. Anker- oder Ankerketten-Überwachungsvorrichtung nach einem der vorhergehenden Ansprüche,
**dadurch gekennzeichnet, daß** das in der Übertragungseinrichtung (12) abgespeicherte Identifikationssignal und/oder das in der Alarmausgabeeinrichtung (13) abgespeicherte Identifikations-Vergleichssignal veränderbar ist bzw. sind, und das Identifikationssignal und/oder das Identifikations-Vergleichssignal von übertragungs- und/oder Alarmausgabeeinrichtung (13) einander anzupassen.

16. Anker- oder Ankerketten-Überwachungsvorrichtung nach Anspruch 15,
**dadurch gekennzeichnet, daß** durch die Signalgenerierungseinrichtung der Übertragungseinrichtung (12) ein Identifikations-Steuersignal generiert wird, das im Speicher (86) der Alarmausgabeeinrichtung (13) ein Identifikations-Steuervergleichssignal abgespeichert ist, und daß die Vergleichseinrichtung (83) die Alarmausgabeeinrichtung in einen Identifikationssignal-Änderungsmodus umschaltet, sobald die Vergleichseinrichtung erkennt, daß ein von der Übertragungseinrichtung ausgestrahltes Identifikations-Steuersignal mit dem in der Alarmausgabeeinrichtung (13) gespeicherten Identifikations-Steuervergleichssignal identisch ist.

17. Anker- oder Ankerketten-Überwachungsvorrichtung nach Anspruch 16,
**dadurch gekennzeichnet, daß** die Übertragungseinrichtung (12) eine erste Detektoreinrichtung aufweist, welche das Auftreten einer vorgegebenen Bedingung kennt und eine Umschaltung der Übertragungseinrichtung (12) nach einem Übertragungsmodus, in dem zumindest Zustands- und Identifikationssignal ausgestrahlt werden, in einen Identifikationssignal-Änderungsmodus, in dem ein Identifikations-steuersignal und das Identifikationssignal ausgestrahlt werden, bewirkt.

18. Anker- oder Ankerketten-Überw achungsvorrichtung nach einem Ansprüche 15 oder 16,
**dadurch gekennzeichnet, daß** die Alarmausgabeeinrichtung (13) eine Empfangsenergie-Meßeinrichtung aufweist, mit welcher die Energie des von der Übertragungseinrichtung (12) empfangenen Signals zumindest dann gemessen wird, wenn die Vergleichseinrichtung (83) feststellt, daß ein. von der Übertragungseinrichtung übertragenes Identifikations-steuersignal mit dem in der Alarmausgabeeinrichtung abgespeicherten Identifikations-Steuervergleichssignal identisch ist.

19. Anker- oder Ankerketten-Überwachungsvorrichtung nach einem Ansprüche 15 bis 17,
**dadurch gekennzeichnet, daß** die Alarmausgabeeinrichtung eine manuell.betätigbare Schalteinrichtung (88) aufweist, und daß ein während des Identifikations-Änderungsmodus empfangenes Identifikationssignal von der Alarmausgabeeinrichtung nur dann abgespeichert wird, wenn diese manuelle Schalteinrichtung betätigt wird.

20. Anker- oder Ankerketten-Überwachungsvorrichtung nach einem Ansprüche 15 bis 19,
**dadurch gekennzeichnet, daß** die Alarmausgabeeinrichtung (13) ein während des Identifikations-Änderungsmodus empfangendes Identifikationssignal nur abspeichert, wenn die Energie des empfangenden Signals über einem bestimmten; vorgegebenen Wert liegt, und wenn die Schalteinrichtung (88) betätigt wird.

21. Anker- oder Ankerketten-Überwachungsvörrichtung nach einem der Ansprüche 1 bis 8 und 10 bis 19,
**dadurch gekennzeichnet, daß** die Übertragung des Signals von der Übertragungseinrichtung (12) zur Alarmausgabeeinrichtung (13) mittels Ultraschalls erfolgt.

22. Anker- oder Ankerketten-Überwachungsvorrichtung nach einem Ansprüche 1 bis 8 und 10 bis 19,
**dadurch gekennzeichnet, daß** die Übertragung der Signale von der Übertragungseinrichtung (12) zur Alarmausgabeeinrichtung (13) mittels elektromagnetischer Wellen, beispielsweise Rundfunkwellen, erfolgt.

23. Anker- oder Ankerketten-Überwachungsvorrichtung nach einem Anspruch 22,
**dadurch gekennzeichnet, daß** die Frequenz der elektromagnetischen Wellen im Langwellenbereich,
bevorzugt zwischen 5 und 100 Kilohertz; besonders bevorzugt zwischen 5 und 50 Kilohertz und ganz besonders bevorzugt zwischen 5 und 15 Kilohertz liegt.

24. Anker- oder Ankerketten-Überwachungsvorrichtung nach Anspruch 21 oder 22.
**dadurch gekennzeichnet, daß** die Übertragung der Daten über eine Veränderung der Phasenlage eines sinusförmigen Signals (phase shift keying) und bevorzugt über eine differentielle Veränderung der Phasenlage (differential phase shift keying) erfolgt.

25. Anker- oder Ankerketten-Überwachungsvorrichtung nach einem der Ansprüche 1 bis 24.
**dadurch gekennzeichnet, daß** die Übertragungseinrichtung (12) eine Zeitgebereinheit (21) aufweist und derart gesteuert ist, daß die Meßeinrichtung den Zustand in vorgegebenen, festen Zeitintervallen mißt.

26. Anker- oder Ankerketten-Überwachungsvorrichtung nach Anspruch 25,
**dadurch gekennzeichnet, daß** der bei der Messung ermittelte Zustand in ein Signal umgewandelt und übertragen wird, bevor die nächste Messung erfolgt, und daß eine programmierte, intelligente Folge vorgesehen ist, welche bewirkt, daß der zeitliche Abstand zwischen der Messung und der Ausstrahlung des gemessenen Signals nicht konstant ist.

27. Anker- oder Ankerketten-Überwachungsvorrichtung nach einem der vorhergehenden Ansprüche,
**dadurch gekennzeichnet, daß** die Übertragungseinrichtung in einem druckdichten, vorzugsweise ölgefüllten Gehäuse angeordnet ist.

28. Anker- oder Ankerketten-Überwachungsvorrichtung nach einem der Ansprüche 1 bis 27,
**dadurch gekennzeichnet, daß** die Vorrichtung eine zentrale Alarmeinrichtung aufweist, welche Signale von Sensoren aufnimmt und verarbeitet, die aus einer Gruppe von Sensoren stammen, die einen Einbruchsensor umfaßt, der auf mechanische Weise oder durch Erfassung der Änderung eines elektrischen, magnetischen oder optischen Feldes einen Einbruch in ein Schiff erfaßt, einen Wassereinbruchsensor, der feststellt, wenn der Wasserstand im Schiff einen vorbestimmten Grenzwert übersteigt, einen Windsensor, der die herrschende Windstärke erfaßt, einen Krängungssensor, der die Krängung des Schiffs erfaßt, einen Halteleinensensor, der die von den Halteleinen auf das Schiff ausgeübte Kraft erfaßt, wenn das Schiff mit einer Halteleine befestigt ist, wobei diese Alarmeinrichtung einen Alarm ausgibt, wenn einer dieser Sensoren anzeigt, daß ein unerwünschter Zustand aufgetreten ist, und daß diese Alarmeinri chtung weiterhin vorzugsweise so gestaltet ist, daß sie die Abweichung dieses Zustandes auf drahtlose Weise an ein Empfangsgerät übermittelt, welches derart beschaffen ist, daß es diese Signale auch in einem größeren Abstand vom Schiff erfassen kann.

29. Anker- oder Ankerketten-Überwachungsvorrichtung nach einem Anspruch 1 bis 28,
**dadurch gekennzeichnet, daß** die auf die Ankerkette (3) oder den Anker (4) wirkende Kraft durch einen piezoelektrischen Kraftsensor (200) gemessen wird, der zwischen zwei Druckplatten (210a, 210b) angeordnet ist, wobei jede dieser Druckplatten mit einem zugkrafteinleitenden Teil (205a, 205b) verbunden ist, welche mit der Ankerkette (202) oder einem Ankerteil (203) verbunden ist, welches auf der von dieser Druckplatte (210a, 210b) abgewandten Seite dieses piezoelektrischen Sensors (208) angeordnet ist.

30. Anker- oder Ankerketten-Überwachungsvorrichtung gemäß Anspruch 29,
**dadurch gekennzeichnet, daß** dieser piezoelektrische Sensor (208) im wesentlichen die Gestalt eines zylindrischen Ringes aufweist, und daß diese Druckplatten (210a, 210b) im wesentlichen als flache zylindris che Ringe ausgeführt sind.

31. Anker-, oder Ankerketten-Überwachungsvorrichtung nach einem Anspruch 28,
**dadurch gekennzeichnet, daß** diese zugkraft-einleitenden Elemente innerhalb der Ihnenbohrung dieser zylindrischen Ringe (210a; 210b) angeordnet sind.

## Claims

1. Anchor or anchor chain monitoring device for anchored floating objects, and in particular ships, having:
a measuring means for measuring the conditions (force and/or motion) occurring on at least one position of said anchor chain/hawser (3) or on said anchor (4) between said anchor chain/hawser (3) and said ship (1) or said anchor (4) and said ship (1), which employs at least one sensor (17) to record the condition or conditions (force and/or motion) and which emits an electrical signal characteristic of said condition or conditions;
transmitting means (12) which receives said force signal emitted from said measuring means and which transmits a signal corresponding thereto; and
an alarm output and operating means (13),
**characterized in that**
said transmitting means (12) has a control means which induces that the signals are transmitted at intervals,
said transmitting means (12) has a signal generating means (22) which generates an identification signal which is characteristic for the individual transmission means (12). and which uniquely identifies same,
said control means (21) inducing said identification signal to be transmitted at least once during each transmission interval,
said alarm output means (13) has a memory (86) in which an identification comparison signal corresponding to each individual transmitting means is stored,
said alarm output means (13) has a comparison means (83) which analyzes, whether the identification signal emitted from the transmitting means (12) concurs with the stored identification comparison signal in the alarm output means (13) ,
a forwarding or further processing of the signals received by the alarm output means only occurs when the signals received by the alarm output means (13) and the stored identification comparison signal in the alarm output means (13) are identical,
said alarm output and operating means (13) receives said signals emitted by said transmitting means (12) and issues a warning alarm when the measured condition(s) exceed a predetermined critical value
and the time interval between the condition measurements and the transmission of the signal is not constant.

2. Anchor/anchor chain monitoring device according to claim 1, **characterized in that**
said alarm output means (13) is disposed with a display means (14) for displaying said measured value(s) of force.

3. Anchor or anchor chain monitoring device according to claim 1 or 2,
**characterized in that** said sensor (17).is disposed in the junction transition section between said anchor (4) and anchor chain/hawser (3).

4. Anchor or anchor chain monitoring device according to claim 1 or 2,
**characterized in that** a plurality of sensors (17) are distributed on the chain or hawser.

5. Anchor or anchor chain monitoring device according to one of the preceding claims,
**characterized in that** at least one sensor (17) is integrated in said anchor.

6. Anchor or anchor chain monitoring device according to one of the preceding claims,
**characterized in that** said sensor (17) has a piezoelectric sensor element.

7. Anchor or anchor chain monitoring device according to one of the preceding claims,
**characterized in that** said sensor (17) has a resistive sensor element.

8. Anchor or anchor chain monitoring device according to one of the preceding claims,
**characterized in that** said sensor (17) has a capacitive sensor element.

9. Anchor or anchor chain monitoring device according to one of the preceding claims,
**characterized in that** said sensor (17) has an inductive sensor element.

10. Anchor or anchor chain monitoring device according to one of the preceding claims,
**characterized in that** at least one of the transmission paths between sensor (17), measuring means and alarm output means (13) utilizes a wireless data transmission.

11. Anchor or anchor chain monitoring device according to one of the preceding claims,
**characterized in that** a transformer (20) is provided which digitally converts the signals to be transmitted by said transmitting means (12).

12. Anchor or anchor chain monitoring device according to one of the preceding claims,
**characterized in that** at least said control means (21) and said signal generating means of said transmitting means are pooled in a first microprocessor means (22) which is controlled by a program stored in a memory (23).

13. Anchor or anchor chain monitoring device according to one of the preceding claims,
**characterized in that** said alarm output means has a microprocessor unit (85) controlled by a program stored in a memory (86) allocated to said alarm output means (13).

14. Anchor or anchor chain monitoring device according to one of the preceding claims, **characterized in that**
said transmitting means' (12) identification signal is stored as a digital numerical sequence of n-bits and that said receiver identification comparison signal is likewise stored as a digital numerical sequence of n-bits.

15. Anchor or anchor chain monitoring device according to one of the preceding claims, **characterized in that**
said identification signal stored in said transmitting means (12) and/or said identification comparison signal stored in said alarm output (13) means is/are variable, and said identification signal and/or said identification comparison signal of said transmitting and/or alarm output means (13) match each other.

16. Anchor or anchor chain monitoring device according to claim 15, **characterized in that**
said signal generating means of said transmitting means (12) generates an identification control signal which is stored in said memory (86) of said alarm output means (13) as an identification control comparison signal, and that said comparison means (83) switches said alarm output means into an identification signal change mode as soon as said comparison means recognizes that one of the identification control signals emitted from said transmission means is identical with said identification control comparison signal stored in said alarm output means (13).

17. Anchor or anchor chain monitoring device according to
claim 16, **characterized in that**
said transmitting means (12) has a first detector means which recognizes occurrence of a predetermined condition and induces a switching of said transmitting means (12) from a transmitting mode in which at least condition and identification signal are emitted, into a identification signal change mode in which an identification control signal and said identification signal are emitted.

18. Anchor or anchor chain monitoring device according to claim 15 or 16,
**characterized in that** said alarm output means (13) has a receiver energy measuring means which measures the energy of the signals received from said transmitting means (12) at least when said comparison means (83) determines that one of said identification control signals emitted from said transmitting means is identical with said identification control comparison signal stored in said alarm output means.

19. Anchor or anchor chain monitoring device according one of claims 15-17,
**characterized in that** said alarm output means has a manual operative switching means (88) and that an identification signal received during identification change mode is only stored by said alarm output means upon actuating of said manual switching means.

20. Anchor or anchor chain monitoring device according one of claims 15-19,
**characterized in that** said alarm output means (13) only stores a received identification signal during said identification change mode when the energy of said received signal exceeds a particular predetermined value, and when the manual switching means (88) is actuated.

21. Anchor or anchor chain monitoring device according one of claims 1-8 and 10-19,
**characterized in that** the signal transmission (12) from said transmitting means to said alarm output means (13) transpires via ultrasound.

22. Anchor or anchor chain monitoring device according one of claims 1-8 and 10-19,
**characterized in that** the signal transmission from said transmitting means (12) to said alarm output means (13) transpires via electromagnetic waves, for example radio waves.

23. Anchor or anchor chain monitoring device according claim 22,
**characterized in that** the frequency of said electromagnetic waves is in the long-wave range, preferably between 5 and 100 kilohertz, especially preferred between 5 and 50 kilohertz, and most particularly preferred between 5 and 15 kilohertz.

24. Anchor or anchor chain monitoring device according claim 21 or 22,
**characterized in that** the data transmission transpires via sinusoidal signal phasing change (phase shift keying) and preferably via differential phasing change (differential phase shift keying).

25. Anchor or anchor chain monitoring device according one of claims 1-24,
**characterized in that** said transmitting means (12) has a time emitter unit (21) and is controlled such that said measuring means measures condition in predetermined fixed intervals of time.

26. Anchor or anchor chain monitoring device according claim 25,
**characterized in that** the condition determined during measurement is converted into a signal and transmitted prior to the next measurement taking place, and that a programmed intelligent sequence is provided to effect that the temporal interval between measurement and transmitting of said measured signal is not constant.

27. Anchor or anchor chain monitoring device according to one of the preceding claims,
**characterized in that** said transmitting means is disposed in a pressure-tight, preferably oil-filled housing.

28. Anchor or anchor chain monitoring device according to at least one of claims 1-27,
**characterized in that** said device has a central alarm means which receives and processes sensor signals which originate from a group of sensors encompassing an entry sensor which registers an intrusion of the ship, either mechanically or via registering of changes in an electric, magnetic or optical field, a flood sensor which ascertains when the water level in the ship exceeds a predetermined critical value, a wind sensor which registers the prevailing wind strength, a list sensor which registers the listing of a ship, a mooring line sensor which registers, when the ship is retained with a mooring line, the force exerted from the mooring lines onto the ship, whereby said alarm means emits a warning alarm when one of said sensors shows that an undesired condition has occurred, and that said alarm means is furthermore preferably configured such that any condition deviation is then transmitted in wireless fashion to a receiver device which is so designed that it can register signals from a ship even when situated at a remote distance therefrom.

29. Anchor or anchor chain monitoring device according to at least one of claims 1-28,
**characterized in that** the force acting on said anchor chain (3) or said anchor (4) is measured via a piezoelectric force sensor (200) which is arranged between two pressure disks (210a, 210b), whereby each of said pressure disks is connected with a tension-introducing member (205a, 205b) linked to said anchor chain (202) or anchor portion (203) and arranged on said pressure disks' (210a, 210b) far side to said piezoelectric sensor (208).

30. Anchor or anchor chain monitoring device according to claim 29,
**characterized in that** said piezoelectric sensor (208) is of essentially cylindrical ring shape and that said pressure disks (210a, 210b) are essentially contrived as flat cylindrical rings.

31. Anchor or anchor chain monitoring device according to claim 28,
**characterized in that** said tension-introducing element is arranged within the inner drill hole of said cylindrical rings (210a, 210b) .

## Revendications

1. Dispositif de surveillance d'une ancre ou d'une chaîne d'ancre pour des dispositifs flottants situés devant l'ancre, notamment des bateaux, comportant
un dispositif de mesure servant à mesurer les états (force et/ou déplacement) qui est situé en au moins un emplacement de la chaîne / du câble d'ancre (3) ou de l'ancre (4) entre la chaîne / le câble d' ancre (3) et le bateau (1) ou entre l'ancre (4) et le bateau (1) et qui détecte l'état ou les états (force et/ou déplacement) à l'aide d'au moins un capteur (17) et délivre un signal électrique caractérisant l'état ou les états;
un dispositif de transmission (12), qui enregistre le signal de force délivré par le dispositif de mesure et transmet un signal correspondant à ce signal de force; et
- un dispositif (13) de délivrance d'alarme et de commande,
**caractérisé en ce que**
- le dispositif de transmission (12) comporte un dispositif de commande qui agit de telle sorte que les signaux sont transmis pendant des intervalles,
- le dispositif de transmission (12) comporte un dispositif (22) de production de signal, qui génère un signal d'identification qui est caractéristique pour le dispositif individuel de transmission (12) et identifie nettement ce dernier,
- le dispositif de commande (21) agit de telle sorte que ce signal d'identification est transmis au moins une fois pendant chaque intervalle de transmission,
- le dispositif (13) de délivrance d'alarme comporte une mémoire (86), dans laquelle est mémorisé un signal d'identification et de comparaison associé au dispositif individuel de transmission, qui est associé au dispositif de délivrance d'alarme,
- le dispositif (13) de délivrance d'alarme comporte un dispositif de comparaison (83) qui vérifie si le signal d'identification émis par le dispositif de transmission (12) concorde avec le signal d'identification et de comparaison mémorisé dans le dispositif (13) de délivrance d'alarme,
- une retransmission ou un traitement aval des signaux enregistrés par le dispositif de délivrance d'alarme s'effectue uniquement lorsque le signal d'identification et de comparaison reçu par le dispositif (13) de délivrance d'alarme et le signal d'identification et de comparaison mémorisé par le dispositif (13) de signal d'alarme sont identiques,
- le dispositif (13) de délivrance d'alarme et de commande reçoit le signal délivré par le dispositif de transmission (12) et délivre une alarme lorsque le ou les états mesurés dépassent une valeur limite prédéterminée, et que l'intervalle de temps entre la mesure d'état et la . transmission du signal n'est pas constant:

2. Dispositif de surveillance d'ancré ou de chaîne d'ancre selon la revendication 1,
**caractérisé en ce que** le dispositif (13) de délivrance d'alarme comporte un dispositif indicateur (14) pour indiquer la ou les valeurs de force mesurées.

3. Dispositif de surveillance d' ancre ou de chaîne d'ancre selon la revendication 1 ou 2,
**caractérisé en ce que** le capteur (17) est disposé dans la zone de jonction entre l'ancre (4) et la chaîne / le câble d' ancre (3).

4. Dispositif de surveillance d'ancre ou de chaîne d'ancre selon la revendication 1 ou 2,
**caractérisé en ce que** plusieurs capteurs (17) sont disposés en étant répartis sur la chaîne ou le câble.

5. Dispositif de surveillance d' ancre ou de chaîne d'ancre selon l'une des revendications précédentes,
**caractérisé en ce qu'**au moins un capteur (17) est intégré dans l'ancre.

6. Dispositif de surveillance d'ancre ou de chaîne d'ancre selon l'une des revendications précédentes,
**caractérisé en ce que** le capteur (17) comporte un élément de détection piézoélectrique.

7. Dispositif de surveillance d'ancre ou de chaîne d'ancre selon l'une des revendications précédentes,
**caractérisé en ce que** le capteur (17) comporte un élément de détection résistif.

8. Dispositif de surveillance d' ancre ou de chaîne d'ancre selon l'une des revendications précédentes,
**caractérisé en ce que** le capteur (17) comporte un élément de détection capacitif.

9. Dispositif de surveillance d'ancre ou de chaîne d'ancre selon l'une des revendications précédentes,
**caractérisé en ce que** le capteur (17) comporte un élément de détection inductif.

10. Dispositif de surveillance d'ancre ou de chaîne d'ancre selon l'une des revendications précédentes,
**caractérisé en ce que** pour au moins l'une des voies de transmission entre le capteur (17), le dispositif de mesure et le dispositif de délivrance d'alarme on utilise une transmission de données sans fil.

11. Dispositif de surveillance d'ancre ou de chaîne d'ancre selon l'une des revendications précédentes,
**caractérisé en ce qu'**il est prévu un dispositif de conversion (20), qui code de façon numérique les signaux devant être transmis par le dispositif de transmission (12).

12. Dispositif de surveillance d'ancre ou de chaîne d'ancre selon l'une des revendications précédentes,
**caractérisé en ce qu'**au moins le dispositif de commande (21) et le dispositif de production de signal du dispositif de transmission sont réunis dans un premier dispositif à microprocesseur (22), qui est commandé par un programme mémorisé dans une mémoire (23).

13. Dispositif de surveillance d'ancre ou de chaîne d'ancre selon l'une des revendications précédentes,
**caractérisé en ce que** le dispositif de délivrance d' alarme comporte une unité à microprocesseur (85), qui est commandé par un programme qui est mémorisé dans la mémoire (86) disposé dans le dispositif (13) de délivrance d'alarme.

14. Dispositif de surveillance d'ancre ou de chaîne d'ancre selon l'une des revendications précédentes,
**caractérisé en ce que** le signal d'identification est mémorisé dans le dispositif de transmission (12) sous la forme d'une suite de chiffres à n bits et que le signal d'identification et de comparaison est mémorisé dans le récepteur également sous la forme d'une suite numérique de chiffres à n bits.

15. Dispositif de surveillance d'ancre ou de chaîne d'ancre selon l'une des revendications précédentes,
**caractérisé en ce que** le signal d'identification mémorisé dans le dispositif de transmission (12) et/ou le signal d'identification et de comparaison mémorisé dans le dispositif (13) de délivrance d'alarme peuvent être modifiés et que le signal d'identification et/ou le signal d'identification et de comparaison doivent être adaptés entre eux par le dispositif (13) de transmission et/ou de délivrance d' alarme.

16. Dispositif de surveillance d'ancre ou de chaîne d'ancre selon la revendication 15,
**caractérisé en, ce qu'**un signal de commande d'identification est produit par le dispositif de production de signal du dispositif de transmission (12), qu'un signal d'identification et de comparaison de commande est mémorisé dans la mémoire (86) du dispositif (13) de délivrance d'alarme et que le dispositif de comparaison (83) commute le dispositif de délivrance d'alarme dans un mode de modification du signal d'identification dès que le dispositif de comparaison identifie le fait qu'un signal de commande d'identification, émis par le dispositif de transmission, est identique au signal d'identification et de comparaison de commande mémorisé dans le dispositif (13) de délivrance d'alarme.

17. Dispositif de surveillance d'ancre ou de chaîne d'ancre selon la revendication 16,
**caractérisé en ce que** le dispositif de transmission (12) comporte un premier dispositif de détection, qui identifie l'apparition d'une condition prédéterminée et réalise une commutation du dispositif de transmission (12) depuis un mode de transmission dans lequel au moins un signal d'état et un signal d'identification sont émis, dans un mode de modification du signal d'identification, dans lequel un signal de commande d'identification et le signal d'identification sont émis.

18. Dispositif de surveillance d'ancre ou de chaîne d'ancre selon l'une des revendications 15 ou 16,
**caractérisé en ce que** le dispositif (13) de délivrance d'alarme comporte un dispositif de mesure de l'énergie de réception, à l'aide duquel l'énergie du signal reçu par le dispositif de transmission (12) est mesuré au moins lorsque le dispositif de comparaison (83) établit qu'un signal de commande d'identification transmis par le dispositif de transmission est identique au signal d'identification et de comparaison de commande mémorisé dans le dispositif de délivrance d'alarme.

19. Dispositif de surveillance d'ancre ou de chaîne d'ancre selon l'une des revendications 15 à 17,
**caractérisé en ce que** le dispositif de délivrance d'alarme possède un dispositif de commutation (88) pouvant être actionné manuellement et qu'un signal d'identification reçu pendant le mode de modification d'identification est mémorisé par le dispositif de délivrance d'alarme uniquement lorsque ce dispositif de commutation manuel est actionné.

20. Dispositif de surveillance d'ancre ou de chaîne d'ancre selon l'une des revendications 15 à 19,
**caractérisé en ce que** le dispositif (13) de délivrance d'alarme mémorise un signal d'identification reçu pendant le mode de modification d'identification uniquement lorsque l'énergie du signal reçu dépasse une certaine valeur prédéterminée, et lorsque le dispositif de commutation (88) et actionné.

21. Dispositif de surveillance d'ancre ou de chaîne d'ancre selon l'une des revendications 1 à 8 et 10 à 19,
**caractérisé en ce que** la transmission du signal par le dispositif de transmission (12) en direction du dispositif (13) de délivrance d'alarme s'effectue au moyen d'ultrasons.

22. Dispositif de surveillance d'ancre ou de chaîne d'ancre selon l'une des revendications 1 à 8 et 10 à 19,
**caractérisé en ce que** la transmission des signaux du dispositif de transmission (12) au dispositif (13) de délivrance d' alarme s' effectue à l'aide d'ondes électromagnétiques, par exemple d'ondes radio.

23. Dispositif de surveillance d'ancre ou de chaîne d'ancre selon la revendication 22,
**caractérisé en ce que** la fréquence des ondes électromagnétiques se situe dans la gamme des grandes ondes de préférence entre 5 et 100 kilohertz et notamment de préférence entre 5 et 50 kilohertz et d'une manière tout particulière préférée entre 5 et 15 kilohertz.

24. Dispositif de surveillance d'ancre ou de chaîne d'ancre selon la revendication 21 ou 22,
**caractérisé en ce que** la transmission des données s'effectue au moyen d'une modification de la position de phase d'un signal de forme sinusoïdale (phase shift keying) et de préférence au moyen d'une modification différentielle de la position de phase (differential phase shift keying).

25. Dispositif de surveillance d'ancre ou de chaîne d'ancre selon l'une des revendications 1 à 24,
**caractérisé en ce que** le dispositif de transmission (12) comporte une unité formant minuterie (21) et commandé de telle sorte que le dispositif de mesure mesure l'état pendant des intervalles de temps fixes prédéterminés.

26. Dispositif de surveillance d'ancre ou de chaîne d'ancre selon la revendication 25,
**caractérisé en ce que** l'état déterminé lors de la mesure est convertit en un signal et est transmis avant l'exécution de la mesure immédiatement suivante et qu'il est prévu une séquence intelligente programmée qui agit de telle sorte que l'intervalle de temps entre la mesure et l'émission du signal mesuré n'est pas constant.

27. Dispositif de surveillance d'ancre ou de chaîne d'ancre selon l'une des revendications précédentes,
**caractérisé en ce que** le dispositif de transmission est disposé dans un boîtier étanche à la pression, de préférence rempli d'huile.

28. Dispositif de surveillance d'ancre ou de chaîne d' ancre selon l'une des revendications 1 à 27,
**caractérisé en ce que** le dispositif comporte un dispositif central d'alarme, qui reçoit et traite les signaux de capteurs et qui proviennent d'un groupe de capteurs, qui comprend un capteur de diffraction, qui détecte de façon mécanique ou par détection de la modification d'un champ électrique, magnétique ou optique, une effraction dans un bateau, un capteur de pénétration d'eau, qui détermine l'instant où le niveau d'eau dans le bateau dépasse une valeur limite prédéterminée, un capteur de vent, qui détecte la force de vent présente, un capteur de gite du bateau, un capteur de filins d'amarrage, qui détecte la force appliquée par les filins d'amarrage au bateau, lorsque le bateau est fixé avec un filin d'amarrage, ce dispositif d'alarme délivrant une alarme lorsque l'un de ces capteurs indique qu'un étage indésirable est apparu, et que ce dispositif d'alarme est en outre agencé de préférence de telle sorte qu'il transmet l'écart de cet état selon un mode sans fil à un appareil de réception, qui est conçu de manière à détecter ces signaux également à une distance assez importante du bateau.

29. Dispositif de surveillance d'ancre ou de chaîne d'ancre selon l'une des revendications 1 à 28,
**caractérisé en ce que** la force, qui agit sur la chaîne d'ancre (3) ou sur l'ancre (4), est mesurée par un capteur piézoélectrique de force (200), qui est disposé entre deux plaques de pression (210a, 210b), chacune de ces plaques de pression étant reliée à une partie (205a, 205b) introduisant une force de traction, et qui est relié à la chaîne d' ancre (202) ou à une partie (203) de l'ancre, qui est disposée sur le côté, situé à l'opposé de cette plaque de pression (210a, 210b), de ce capteur piézoélectrique (208).

30. Dispositif de surveillance d'ancre ou de chaîne d'ancre selon la revendication 29,
**caractérisé en ce que** ce capteur piézoélectrique (206) possède essentiellement la forme d'un anneau cylindrique, et que ces plaques de pression (210a, 210b) sont agencées essentiellement sous la forme d'anneaux cylindriques plats.

31. Dispositif de surveillance d'ancre ou de chaîne d'ancre selon la revendication 28,
**caractérisé en ce que** ces éléments appliquant une force de traction sont disposés à l'intérieur du perçage intérieur de ces anneaux cylindres (210a, 210b) .
